# EUROPÄISCHE PATENTSCHRIFT

(11) **EP 2 628 572 B1**
(45) Veröffentlichungstag und Bekanntmachung des Hinweises auf die Patenterteilung: **01.06.2016**
(21) Anmeldenummer: 13155007.1
(22) Anmeldetag: 13.02.2013
(51) Int. Cl.: B25D 17/02, B25D 3/00

(54) **Meissel**
Chisel
Burin

(30) Priorität: 15.02.2012 DE 102012202300
(43) Veröffentlichungstag der Anmeldung: 21.08.2013
(73) Patentinhaber: HILTI Aktiengesellschaft, 9494 Schaan (LI)
(72) Erfinder: Schneider, Jens, 6800 Feldkirch (AT); Brandenburg, Karsten, 6800 Feldkirch-Tosters (AT); Kosa, Zsolt, 6000 Kecskemét (HU); Tóth, Lajos, 6000 Kecskemét (HU)
(74) Vertreter: Hilti Aktiengesellschaft Corporate Intellectual Property

(56) Entgegenhaltungen:
- WO-A1-97/40965
- DE-A1- 2 730 596
- DE-C- 466 471
- DE-U- 1 846 211
- US-A1- 2012 020 751

## Beschreibung

### GEBIET DER ERFINDUNG

Die vorliegende Erfindung betrifft einen Meißel, insbesondere für eine handgehaltene Werkzeugmaschine. Gattungsgemäße Meißel nach dem Oberbegriff von Anspruch 1 sind beispielsweise aus der WO 9740965 A und der DE 1846211 U bekannt.

Meißel sollen einen Untergrund in mehrere Bruchstücke zerteilen. Ein Anwender setzt dazu den Meißel an den Untergrund an. Der Meißel dringt zunächst längs seiner Achse in den Untergrund ein. Der Meißel verdrängt dabei Material unter Aufbau von Druckspannungen. Überschreiten die Spannungen die Belastbarkeit des Untergrunds zerbricht dieser um den Meißel. Falls allerdings der Untergrund den Spannungen widersteht, klemmt sich der Meißel in dem Untergrund ein. Der Anwender kann nur mit hohem körperlichen Einsatz den Meißel aus dem Untergrund herausziehen.

### OFFENBARUNG DER ERFINDUNG

Der erfindungsgemäße Meißel hat eine geringere Tendenz in einem Untergrund zu verklemmen. Der Meißel hat auf einer Achse in Schlagrichtung aufeinanderfolgend eine Schlagfläche, einen Schaft, einen Spreizkörper und eine Spitze. Der Spreizkörper hat um die Achse verteilt angeordnet mehrere längs der Achse verlaufende Rippen. Die Rippen sind jeweils wellenförmig mit einer zu der Achse tangentialen Auslenkung ausgebildet. Die tangentiale Auslenkung ist senkrecht zu der radialen Richtung und senkrecht zu der Achse. Die tangentiale Auslenkung kann gebogen, z.B. kreisförmig entlang einer Umfangsrichtung um die Achse oder geradlinig entlang einer Tangente an die Umfangsrichtung oder eine Kombination der kreisförmigen und der geradlinigen Auslenkung sein. Die Wellenform bedingt im Gegensatz zu einer Helix, dass die Rippe abwechselnd in Umfangsrichtung und gegen die Umfangsrichtung um die Achse ausgelenkt ist. Die abwechselnde Auslenkung bewirkt Scherspannungen in dem Untergrund, welche eine Tendenz des Meißels zu verklemmen verringern.

Die Amplitude der Auslenkung ist vorteilhafterweise begrenzt. Die Amplitude bezeichnet die Distanz zwischen zwei aufeinanderfolgende Extrema der Auslenkung. Die Amplitude der Auslenkung ist vorteilhafterweise geringer als eine Breite der Rippe. Die Amplitude einer Auslenkung in einer Umfangsrichtung um die Achse kann gleich einer Amplitude der Auslenkung gegen die Umfangsrichtung sein. Die Amplitude der Auslenkung kann zwischen 5 Grad und 20 Grad betragen.

Wenigstens eine der Rippen kann zu sich selbst parallel in einer Umfangsrichtung um die Achse durch die tangentiale wellenförmige Auslenkung ausgelenkt sein. Eine Form eines zu der Achse senkrechten Querschnittes ändert sich längs der Achse kontinuierlich.

Wenigstens eine der Rippen kann in eine Umfangsrichtung um die Achse durch die tangentiale wellenförmige Auslenkung gedreht sein. Ein zu der Achse senkrechter Querschnitt dreht sich längs der Achse unter Beibehalten seiner Form abwechselnd in die Umfangsrichtung und gegen die Umfangsrichtung.

Die Auslenkung bewirkt eine Neigung der Rippe gegenüber der Achse 15. Die Neigung variiert synchron zu der Wellenform. Die Neigung ist vorteilhaft, um ein Verklemmen zu verhindern. Zugleich erweist sich eine betragsmäßig große Neigung als hinderlich für eine hohe Abbaueffizienz. Der sich längs der Achse (2) periodisch ändernde Winkel (34) nimmt einen kleinsten und größten Wert an. Der kleinste Wert liegt vorzugsweise im Bereich zwischen -20 Grad und -3 Grad und der größte Wert liegt zwischen 3 Grad und 20 Grad.

Der Meißel hat vorzugsweise wenigstens drei Wellenzüge.

### KURZE BESCHREIBUNG DER FIGUREN

Die nachfolgende Beschreibung erläutert die Erfindung anhand von exemplarischen Ausführungsformen und Figuren. In den Figuren zeigen:
Fig. 1 einen Meißel
Fig. 2, 3 und 4 Querschnitte durch den Meißel in den Ebenen II-II, III-III bzw. IV-IV von Fig. 1
Fig. 5, 6 und 7 Querschnitte durch einen Meißel und
Fig. 8 einen Bohrhammer.

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt in einer Seitenansicht einen beispielhaften Meißel **1.** Der Meißel **1** hat auf einer Achse **2** liegend an einem Ende eine Spitze **3** und an einem gegenüberliegenden Ende eine Schlagfläche **4.** Ein von einem Schlagkörper **5, 56** einer Handwerkzeugmaschine **6** auf die Schlagfläche **4** ausgeübter Schlag wird in Schlagrichtung **7** längs der Achse **2** von der Schlagfläche **4** in die Spitze **3** weitergeleitet.

Die Schlagfläche **4** ist durch eine Stirnseite eine Schafts **8** des Meißels **1** gebildet. Die Stirnseite ist im Wesentlichen senkrecht zu der Achse **2** orientiert und ballig oder eben ausgebildet. Der vorzugsweise koaxial zu der Achse **2** ausgebildete Schaft **8** hat einen prismatischen, beispielsweise hexagonalen, oder zylindrischen, beispielsweise kreiszylindrischen, Querschnitt. Ein Bereich des Schafts **8** unmittelbar anschließend an die Schlagfläche **4** kann als Einsteckende **9** für einen Bohrhammer **6** oder einen Meißelhammer ausgebildet sein. Beispielsweise sind in dem Schaft **8** nutenförmige Vertiefungen **10** längs der Achse **2** eingebracht, in welche Verriegelungselemente der Handwerkzeugmaschine **6** eingreifen können. Alternativ oder zusätzlich kann ein ringförmiger Kragen **11** auf dem Schaft **8** vorgesehen sein. Der radial vorstehende Kragen **11** kann von einem Bügel des Bohrhammers **6** zum axialen Sichern des Meißels **1** hintergriffen werden.

Die sich in Schlagrichtung **7** verjüngende Spitze **3** ist vorzugsweise symmetrisch zu der Achse **2** ausgebildet. Beispielsweise ist die Spitze **3** pyramidenförmig oder kegelförmig.

Auf der Achse **2** zwischen der Spitze **3** und dem Schaft **8** ist ein Spreizkörper **12** angeordnet, welcher ein Verklemmen des Meißels **1** in einem Untergrund verringert. Der Spreizkörper **12** ist aus dem gleichen Material wie die gesamte Spitze **3,** vorzugsweise aus einem Stahl. Fig. 2 illustriert einen Querschnitt durch den beispielhaften Spreizkörper **12** in der Ebene II-II, Fig. 3 einen Querschnitt in der Ebene III-III und Fig. 4 einen Querschnitt in der Ebene IV-IV. Die Ebene III-III liegt in der Mitte zwischen den Ebenen II-II und IV-IV. Der beispielhafte stabförmige Spreizkörper **12** hat mehrere längs der Achse **2** verlaufende Rippen **13,** die um die Achse **2** verteilt angeordnet sind. Die Rippen **13** beginnen vorzugsweise alle ausgehend von der Spitze **3.** Ihre jeweilige Länge (Abmessung längs der Achse **2**) kann gleich und insbesondere gleich der Länge **14** der Spreizkörpers **12** sein. Die Rippen **13** sind vorzugsweise in äquidistanten Winkeln **15** um die Achse **2** angeordnet. Bei der beispielhaften dargestellten Ausführungsform sind die Rippen **13** identisch und parallel zueinander ausgebildet.

Die Rippen **13** sind wellenförmig mit einer sich tangential zu der Achse **2** ändernden Auslenkung. Charakteristisch für die Wellenform sind lokale Minima **16** und Maxima **17** der Auslenkung, welche längs der Achse **2** auftreten. Ausgehend von einem Minimum **16** erhöht sich, der Schlagrichtung **7** entlanglaufend, die Auslenkung der Rippe **13** kontinuierlich in Umfangsrichtung **18** bis zu dem folgenden Maximum **17.** In der Darstellung der Figuren ist die Umfangsrichtung **18** in Schlagrichtung **7** blickend gegen den Uhrzeigersinn gewählt. Ab dem Maximum **17** verringert sich, der Schlagrichtung **7** entlanglaufend, die Auslenkung der Rippe **13** kontinuierlich entgegen der Umfangsrichtung **18** bis zu dem nächsten Minimum **16.** Die zur Achse **2** tangentiale Auslenkung ändert sich beispielsweise sinusförmig entlang der Achse **2.**

Wenn der Meißel **1** in einen Untergrund eingedrungen ist, üben die Minima **16** eine Kraft entgegen der Umfangsrichtung **18** und die Maxima eine Kraft in die Umfangsrichtung **18** auf den Untergrund aus. Die resultierenden Scherkräfte schwächen die Tendenz eines weit in den Untergrund eingedrungen Meißels **1** zu verklemmen.

Die mittlere Auslenkung der Rippe **13** ist vorzugsweise gleich Null, die Auslenkungen in Umfangsrichtung **18** und die Auslenkungen entgegen der Umfangsrichtung **18** sind gleich groß. Die Minima **16** einer Rippe **13** liegen alle in einer Flucht längs der Achse **2.** Die Minima **16** einer Rippe **13** sind längs der Achse **2** zueinander versetzt, haben ansonsten aber die gleiche Winkelposition **19** bezogen auf die Achse **2.** Gleichermaßen liegen vorzugsweise alle Maxima **17** der Rippe **13** in einer Flucht längs der Achse **2** an einer Winkelposition **20.** Der symmetrische Aufbau begünstigt eine gleichmäßige Einleitung der Kräfte in und gegen die Umfangsrichtung **18** und ein verbessertes Verhalten hinsichtlich des Verklemmens des Meißels **1** im Untergrund. Die Extrema **16, 17** liegen vorzugsweise in einem konstanten Abstand **21** längs der Achse **2.** Die Rippen **13** sind somit über einen längeren Abschnitt spiegelsymmetrisch zu einer Ebene senkrecht zu der Achse **2,** z.B. eine der Ebenen II-II oder IV-IV, welche durch eines der Minima **16** oder einen der Maxima **17** verlaufen.

Die Zahl der Rippen **13** ist exemplarisch, vorzugsweise sind zwischen drei Rippen **13** für schmale Meißel **1** und sechs Rippen **13** für dicke Meißel **1** vorgesehen. Die Rippen **13** sind vorzugsweise gleichmäßig um die Achse **2** verteilt angeordnet. Der Aufbau ist drehsymmetrisch, damit die Kräfte in und gegen die Umfangsrichtung **18** gleich groß sind. Die Rippen **13** können wie dargestellt alle die gleich Form aufweisen, wodurch sich bei dem beispielhaft dargestellten Aufbau eine vierzählige Drehsymmetrie ergibt. Alternativ sind beispielsweise bei vier Rippen, diametral gegenüberliegende Rippen gleich aber verschieden zu ihren benachbarten Rippen ausgebildet. Die Drehsymmetrie ist somit mit vier Rippen nur zweizählig.

Die Rippen **13** des beispielhaften Spreizkörpers **12** haben jeweils drei Minima **16** und drei Maxima **17,** also drei Wellenzüge **22.** Die Anzahl der Extrema **17, 16** hängt von der Länge **14** des Spreizkörpers **12** ab. Ein Abstand **21** eines Extremums **16, 17** zu einem nächsten Extremum **17, 16** liegt vorzugsweise im Bereich zwischen 1 cm und 3 cm. Der Meißel **1** dringt beim Bearbeiten eines Untergrund typischerweise bis zu 10 cm und mit mehr als einem Wellenzug **22** ein.

Die Rippe **13** hat einen Rücken **23** und an den Rücken **23** entgegen einer Umfangsrichtung **18** angrenzend eine erste Flanke und in Umfangsrichtung **18** angrenzend eine zweite Flanke. Eine Oberfläche der Rippe **13** setzt sich weitgehend aus einer in Umfangsrichtung **18** orientierten ersten Seitenfläche **24,** dem Rücken **23** und einer entgegen die Umfangsrichtung **18** weisenden zweiten Seitenfläche **25** zusammen. Die erste Seitenfläche **24** weist ausschließlich in die Umfangsrichtung **18.** Die erste Seitenfläche **24** ist in Umfangsrichtung **18** nur in Richtung zu der Achse **2** geneigt. Die erste Seitenfläche **24** ist zusammenhängend und verläuft über die gesamte axiale Abmessung **14** der Rippe **13.** Die zweite Seitenfläche **25** weist als Gegenstück zu der ersten Seitenfläche **24** nur entgegen der Umfangsrichtung **18.** Die zweite Seitenfläche **25** steigt in Umfangsrichtung **18** überall an, d.h. entfernt sich von der Achse **2.** Gleich der ersten Seitenfläche **24** verläuft die zweite Seitenfläche **25** entlang der gesamte Länge **14** der Rippe **13** und ist zusammenhängend.

Die zweite Seitenfläche **25** verläuft längs der Achse **2** vorzugsweise parallel zu der ersten Seitenfläche **24.** Eine Krümmung in Schlagrichtung **7** der ersten Seitenfläche **24** ist gleich der Krümmung in Schlagrichtung **7** der zweiten Seitenfläche **25.** Eine Breite **26** der Rippe **13** ist längs der Achse **2** konstant. Die Breite **26** kann quantitativ auf halber Höhe **27** der Rippe **13** bestimmt werden. Die halbe Höhe **27** ist der halbe radiale Abstand zwischen Rücken **23** und Fuß **28** oder die Hälfte des arithmetischen Mittels von Außendurchmesser **29** und Innendurchmesser **30.** Die Abdeckung des Umfangs durch die mehreren Rippen **13** liegt auf der halben Höhe **27** zwischen 90 Grad und 150 Grad. Die Breite **26** der Rippen **13** bei dem Spreizkörper **12** mit vier Rippen **13** liegt in einem Winkelmaß zwischen 22,5 Grad und 37,5 Grad.

Die Rippe **13** hat vorzugsweise ein spiegelsymmetrisches Profil. Querschnitte der Rippe **13** senkrecht zu der Achse **2** sind zu einer durch den Rücken **23** verlaufenden Spiegelachse **31** spiegelsymmetrisch. Von dem Rücken **23,** in radialer Richtung verlaufend, ist eine Krümmung längs der radialen Richtung der ersten Seitenfläche **24** spiegelsymmetrisch zu (das Negative) einer Krümmung längs der radialen Richtung der zweiten Seitenfläche **25.**

Der Rücken **23** kann flächig oder wie in dem dargestellten Beispiel linienförmig sein. Der Rücken **23** verläuft tangential zu der Umfangsrichtung **18.** Die an den Rücken **23** angrenzenden beiden Seitenflächen **24, 25** fallen in bzw. gegen die Umfangsrichtung **18** von dem Rücken **23** in Richtung zu der Achse **2** ab. Der Rücken **23** setzt sich aus den Punkten an der Oberfläche der Rippe **13** zusammen, welche in den Ebenen senkrecht zur Achse **2** den größten radialen Abstand zu der Achse **2** aufweisen. Ein Abstand des Rückens **23** zu der Achse **2** verringert sich vorzugsweise kontinuierlich längs der Schlagrichtung **7,** insbesondere im Bereich der Spitze **3** nähert sich der Rücken **23** monoton der Achse **2** an. Der Abstand **23** kann alternativ längs der Achse **2** periodisch zu- und abnehmen. Die der Achse **2** am nächsten liegenden Punkte der Oberfläche bilden einen Fuß **28** der Rippe **13.** Ein Abstand **30** des Fußes **28** zu der Achse **2** ist vorzugsweise über die gesamte Länge **14** des Spreizkörpers **12** konstant. Der Fuß **28** einer Rippe **13** kann in den Fuß **28** einer in Umfangsrichtung **18** benachbarten Rippe **13** übergehen.

Die um die Achse **2** angeordneten Rippen **13** prägen eine nicht-konvexe Form des Spreizkörpers **12.** Die in radialer Richtung gegenüber dem Rücken **23** zurückgesetzten Seitenflächen **24, 25** begrenzen zwischen den Rippen **13** verlaufende Gänge **32.** Die Gänge **32** befinden sich innerhalb einer konvexen Einhüllenden des Spreizkörpers **12.** Ein Außendurchmesser **29,** vorgegeben durch den doppelten Abstand des Rückens **23** von der Achse **2,** ist vorzugsweise wenigstens 50 % größer als ein Innendurchmesser **30,** vorgegeben durch den doppelten Abstand des Fußes **28** von der Achse **2,** des Spreizkörpers **12.** Die Rippen **13** können von einer Seele **33** radial abstehen. Die Seele **33** ist ein konvexer Vollkörper, z.B. ein zu der Achse **2** konzentrischer Rotationskörper oder Zylinder.

Die erste Seitenfläche **24** ist entsprechend der Rippe **13** wellenförmig. Ein Winkel **34** zwischen der ersten Seitenfläche **24** und der Achse **2** ändert sich alternierend längs der Achse **2.** Der Winkel **34** nimmt insbesondere negative und positive Werte an, wodurch sich der Aufbau maßgeblich von einer Wendel mit einem konstanten Winkel und einem festem Drehsinn unterscheidet. Der Winkel **34** ändert sich beispielhaft sinusförmig längs der Achse **2.** Der Maximalwert des Winkels **34** liegt zwischen 3 Grad und 20 Grad, der Minimalwert liegt zwischen 3 Grad und 20 Grad.

Die erste Seitenfläche **24** ist längs der Achse **2** in abwechselnd aufeinanderfolgende erste Abschnitte **35** und zweite Abschnitte **36** unterteilt. Die erste Seitenfläche **25** ist in den ersten Abschnitten **35** unter einem positiven Winkel **34** zu der Achse **2** geneigt. Die erste Seitenfläche **25** steigt der Schlagrichtung **7** folgend in Umfangsrichtung **18** an. Die in den ersten Abschnitten **35** geneigte erste Seitenfläche **25** und ihre Lotrechten **37** weisen in Schlagrichtung **7.** Die zweiten Abschnitte **36** sind zu den ersten Abschnitten **35** gegenläufig. Die erste Seitenfläche **24** nimmt einen negativen Winkel **34** zu der Achse **2** ein. Entlang der Schlagrichtung **7** ist die erste Seitenfläche **24** zu der Umfangsrichtung **18** gegenläufig. Die erste Seitenfläche **24** und ihre Lotrechten **38** weisen entgegen der Schlagrichtung **7** zu der Schlagfläche **4.**

Die tangentiale Auslenkung der Rippe **13** erfolgt beispielsweise durch einen Parallelversatz. Die erste Seitenfläche **24** ist an einem Minimum **16** zu sich selbst an einem Maximum **17** und vorzugsweise allen anderen Querschnitten senkrecht zu der Achse **2** parallel. Die Neigung **34** der ersten Seitenfläche **24** zu der Achse **2** ändert sich zwar wiederholt längs der Achse **2,** ist jedoch in radialer Richtung konstant. Bei der vorzugsweise spiegelsymmetrischen Rippe **13** sind deren längs der Achse **2** unterschiedlichen Spiegelachsen **31** zueinander parallel. Der parallele Versatz kann beispielsweise entlang einer Geraden **39** erfolgen, welche senkrecht zu der Achse **2** ist und tangential an einer Stelle des Rückens **23** der Rippe **13** anliegt. Die Stelle ist beispielsweise in der Mitte **40** (Ebene III-III) zwischen einem Minimum **16** und einem Maximum **17.**

Jeder der Rippen **13** ist eine eigene dieser Geraden **39** zugeordnet, welche gleich dem Winkel **15** zwischen den Rippen **13** ebenfalls um diesen Winkel **15** um die Achse **2** angeordnet sind. Der Parallelversatz erfolgt für die unterschiedlichen Rippen **13,** jeweils um einen um den Winkel **15** gedrehte Richtung. Das Profil des Spreizkörpers **12** ändert sich längs der Achse **2.** Die Querschnitte durch den Spreizkörper **12** an den Minima **16,** der Mitte **40** und den Maxima **17** unterscheiden sich in ihrer Form. Die Querschnitte können nicht durch eine Drehung um die Achse **2** zueinander in Deckung gebracht werden. Der Querschnitt in der Mitte **40** ist beispielsweise spiegelsymmetrisch zu der Spiegelachse **31.** Die Querschnitte durch die Minima **16** und die Maxima **17** hingegen weisen keine Spiegelsymmetrie auf, können jedoch zueinander spiegelsymmetrisch ausgestaltet sein.

Die Amplitude der tangentialen Auslenkung der Rippe **13** ist begrenzt. Fig. 4 zeigt neben dem Querschnitt durch das Maximum **17** einen Querschnitt durch das Minimum **16.** Insbesondere kreuzen sich keine der Rippen **13.** Die Amplitude der Auslenkung zwischen jeweils zwei benachbarten Extrema **16, 17** ist höchstens so groß, dass eine überlappende Fläche **41** des Querschnitts durch die Rippe **13** in dem einem der Extrema **16,** z.B. Minimum, und des Querschnitts durch die gleiche Rippe **13** in dem anderen der Extrema **17,** z.B. Maximum, mindestens 25 % der Querschnittsfläche der Rippe **13** beträgt. Bei dem in guter Näherung trapezförmigen Querschnitt der Rippen **13** ist die Amplitude der Auslenkung, d.h. der Abstand von Minimum **16** zu Maximum **17,** geringer als 75 % der Breite **26** der Rippe **13.** Die Amplitude ist wenigstens so groß, dass die überlappende Fläche **41** (gekreuzte Schraffur) der Querschnitte der Rippe **13** im Minimum **16** und im Maximum **17** geringer als 75 % der Querschnittsfläche der Rippe **13** beträgt. Die Amplitude entspricht etwa 25 % der Breite **26** der Rippe **13.**

Die Amplitude angegeben als Winkelversatz **42** in und gegen die Umfangsrichtung **18** zwischen den Maxima **17** und benachbarten Minima **16** ist geringer als 30 Grad und vorzugsweise größer als 5 Grad. Die Rippen **13** verlaufen innerhalb der ersten Abschnitte **35** um wenigstens 5 Grad und weniger als ein Zwölftel eines Umlaufs in die Umfangsrichtung **18,** um in dem sich unmittelbar anschließenden zweiten Abschnitt **36** um wenigstens 5 Grad entgegen der Umfangsrichtung **18** zu verlaufen. Der Umlauf in die Gegenrichtung in dem zweiten Abschnitt **36** ist ebenfalls auf ein Zwölftel eines Umlaufs begrenzt. Die Gänge **32** zwischen den Rippen **13** haben einen geradlinig längs der Achse **2** verlaufenden Kern, der eine Breite **43** von wenigstens 30 Grad aufweist. Der Winkelabmessungen werden vorzugsweise basierend auf einer Höhenlinie auf halber Höhe **27** der Rippen **13** bestimmt.

Fig. 5 bis Fig. 7 zeigen Querschnitte durch einen Spreizkörper **12.** Fig. 5 verläuft durch ein Minimum der Auslenkung entsprechend der Ebene II-II, Fig. 7 durch ein Maximum der Auslenkung entsprechend der Ebene IV-IV und Fig. 6 durch eine Ebene in der Mitte zwischen Minimum und Maximum entsprechend der Ebene III-III.

Der Spreizkörper **44** hat mehrere Rippen **45,** welche um die Achse **2** verteilt angeordnet sind. Die längs der Achse **2** ausgedehnten Rippen **45** sind wellenförmig, wobei die Auslenkung tangential zu der Achse **2** erfolgt. Die Rippen **45** haben jeweils eine zusammenhängende erste Seitenfläche **24,** die nur in Umfangsrichtung **18** weist, und eine zusammenhängende zweite Seitenfläche **25,** die nur entgegen die Umfangsrichtung **18** weist. Die beiden Seitenflächen **24, 25** bilden die Oberfläche der Rippe **45** und vorzugsweise zueinander parallel. Für weitere Details der Rippen **45** wird auf Beschreibung zu den Fig. 2 bis Fig. 4 verwiesen.

Die Rippe **45** ist um die Achse **2** gewunden. Die tangentiale Auslenkung erfolgt durch ein Drehen der Rippe **45** um die Achse **2.** Querschnitte senkrecht zu der Achse **2** durch den Spreizkörper **12** haben die gleiche Form; sie können durch Drehen um die Achse **2** in Überdeckung gebracht werden. Die Querschnitt können beispielsweise spiegelsymmetrisch zu den Spiegelachsen **31** der Rippen **45** sein.

Die Amplitude der tangentialen Auslenkung der Rippe **45** ist begrenzt. Fig. 7 zeigt neben dem Querschnitt durch das Maximum **17** (schraffiert) einen Querschnitt durch das Minimum **16** (nicht schraffiert). Der Winkelversatz **42** zwischen dem Minimum **16** und dem Maximum **17** ist geringer als 30 Grad. Vorzugsweise ist der Winkelversatz **42** größer als 5 Grad. Der Winkelversatz **42** ist vorzugsweise zwischen allen Extrema **16, 17** betragsmäßig gleich groß (siehe Fig. 1).

Eine Breite **26** der Rippe **45** ist vorzugsweise größer als der Winkelversatz **42.** Die Breite **26** der Rippe **45** ist beispielsweise derart gewählt, dass die Rippen **45** auf halber Höhe **27** zwischen 90 Grad und 150 Grad des Umfangs abdecken. Bei dem beispielhaften Spreizkörper **12** mit vier Rippen **45** liegt die Breite **26** zwischen 22,5 Grad und 37,5 Grad. Die tangentiale Auslenkung ist der Breite **46** der Rippen **45** angepasst soweit begrenzt, dass die Rippen **45** einander nicht kreuzen.

Der Winkel **34** zwischen der ersten Seitenfläche **24** und der Achse **2** erhöht sich in radialer Richtung zu dem Rücken **23.**

Fig. 8 zeigt als Beispiel einer meißelnden Handwerkzeugmaschine schematisch einen Bohrhammer **6.** Der Bohrhammer **6** hat eine Werkzeugaufnahme **47,** in welche ein Einsteckende **9** des Meißel **1,** eingesetzt werden kann. Einen primären Antrieb des Bohrhammers **6** bildet ein Motor **48,** welcher ein Schlagwerk **49** und eine Abtriebswelle **50** antreibt. Ein Anwender kann den Bohrhammer **6** mittels eines Handgriffs **51** führen und mittels eines Systemschalters **52** den Bohrhammer **6** in Betrieb nehmen. Im Betrieb schlägt der Bohrhammer **6** den Bohrmeißel **53** in Schlagrichtung **7** längs der Arbeitsachse **54** in einen Untergrund.

Das Schlagwerk **49** ist beispielsweise ein pneumatisches Schlagwerk **49.** Ein Erreger **55** und ein Schläger **5** sind in dem Schlagwerk **49** längs der Arbeitsachse **54** beweglich geführt. Der Erreger **55** ist über einen Exzenter **56** oder einen Taumelfinger an den Motor **48** angekoppelt und zu einer periodischen, linearen Bewegung gezwungen. Eine Luftfeder gebildet durch eine pneumatische Kammer **57** zwischen Erreger **55** und Schläger **5** koppelt eine Bewegung des Schlägers **5** an die Bewegung des Erregers **55** an. Der Schläger **5** kann direkt auf ein hinteres Ende des Meißels **1** aufschlagen oder mittelbar über einen im Wesentlichen ruhenden Zwischenschläger **58** einen Teil seines Impuls auf den Bohrmeißel **53** übertragen.

Das Schlagwerk **49** und vorzugsweise die weiteren Antriebskomponenten sind innerhalb eines Maschinengehäuses **59** angeordnet.

## Patentansprüche

1. Meißel (1), der auf einer Achse (2) in Schlagrichtung (7) aufeinanderfolgend eine Schlagfläche (4), einen Schaft (8), einen Spreizkörper (12) und eine Spitze (3) aufweist, wobei der Spreizkörper (12) um die Achse (2) verteilt angeordnet mehrere längs der Achse (2) verlaufende Rippen (13, 45) beinhaltet, **dadurch gekennzeichnet, dass** die
Rippen (13, 45) jeweils wellenförmig mit einer zu der Achse (2) tangentialen Auslenkung ausgebildet sind.

2. Meißel (1) nach Anspruch 1, **dadurch gekennzeichnet, dass** eine Amplitude (42) der Auslenkung geringer als eine Breite (26) der Rippe (13, 45) ist.

3. Meißel (1) nach einem der vorhergehenden Ansprüche, **dadurch gekennzeichnet, dass** eine Amplitude (42) einer Auslenkung von in einer Umfangsrichtung (18) verlaufenden Abschnitten der Rippe (13, 45) gleich einer Amplitude (42) der Auslenkung von gegen die Umfangsrichtung (18) verlaufender Abschnitte der Rippe (13, 45) ist.

4. Meißel (1) nach einem der vorhergehenden Ansprüche, **dadurch gekennzeichnet, dass** die Amplitude (42) der Auslenkung zwischen 5 Grad und 30 Grad beträgt.

5. Meißel (1) nach einem der vorhergehenden Ansprüche, **dadurch gekennzeichnet, dass** wenigstens eine der Rippen (13) zu sich selbst parallel in einer Umfangsrichtung (18) um die Achse (2) durch die tangentiale wellenförmige Auslenkung ausgelenkt ist.

6. Meißel (1) nach Anspruch 5, **dadurch gekennzeichnet, dass** eine Form eines zu der Achse (2) senkrechten Querschnittes sich längs der Achse (2) kontinuierlich ändert.

7. Meißel (1) nach einem der vorhergehenden Ansprüche 1 bis 4, **dadurch gekennzeichnet, dass** wenigstens eine der Rippen (45) in eine Umfangsrichtung (18) um die Achse (2) durch die tangentiale wellenförmige Auslenkung gedreht ist.

8. Meißel (1) nach Anspruch 7, **dadurch gekennzeichnet, dass** ein zu der Achse (2) senkrechter Querschnitt sich längs der Achse (2) unter Beibehalten seiner Form abwechselnd in die Umfangsrichtung (18) und gegen die Umfangsrichtung (18) dreht.

9. Meißel (1) nach einem der vorhergehenden Ansprüche, **dadurch gekennzeichnet, dass** der Meißel (1) wenigstens zwei Wellenzüge (22) aufweist.

10. Meißel (1) nach einem der vorhergehenden Ansprüche, **dadurch gekennzeichnet, dass** die Rippe (13, 45) gegenüber der Achse (2) um einen sich längs der Achse (2) periodisch ändern Winkel (34) geneigt ist und ein kleinster Wert des Winkels (34) zwischen -20 Grad und -3 Grad und ein größter Wert des Winkels (34) zwischen 3 Grad und 20 Grad liegt.

## Claims

1. A chisel (1) having a striking surface (4), a shank (8), a spreading element (12) and a tip (3) extending one after the other in striking direction along an axis (2), in which case the spreading element (12) involves a number of ribs (13, 45) distributed about the axis (2) and extending along the axis (2) **characterized in that** the ribs (13, 45) are in each case wave-shaped with a deflection which is tangential to the axis (2).

2. A chisel (1) according to Claim 1, **characterized in that** an amplitude (42) of the deflection is less than a width (26) of the rib (13, 45).

3. A chisel (1) according to one of the preceding claims, **characterized in that** an amplitude (42) of a deflection of portions of the rib (13, 45) extending in a circumferential direction (18) is equal to an amplitude (42) of the deflection of portions of the rib (13, 45) extending counter to the circumferential direction (18).

4. A chisel (1) according to one of the preceding claims, **characterized in that** the amplitude (42) of the deflection is between 5 degrees and 30 degrees.

5. A chisel (1) according to one of the preceding claims, **characterized in that** at least one of the ribs (13) is deflected parallel to itself in a circumferential direction (18) about the axis (2) through the tangential wave-shaped deflection.

6. A chisel (1) according to Claim 5, **characterized in that** a shape of a cross-section perpendicular to the axis (2) changes continuously along the axis (2).

7. A chisel (1) according to one of the preceding Claims 1 to 4, **characterized in that** at least one of the ribs (45) is rotated in a circumferential direction (18) about the axis (2) through the tangential wave-shaped deflection.

8. A chisel (1) according to Claim 7, **characterized in that,** whilst retaining its shape, a cross-section perpendicular to the axis (2) is rotated along the axis (2) alternately in the circumferential direction (18) and counter to the circumferential direction (18).

9. A chisel (1) according to one of the preceding claims, **characterized in that** the chisel (1) has at least two wave trains (22).

10. A chisel (1) according to one of the preceding claims, **characterized in that** the rib (13, 45) is inclined relative to the axis (2) at an angle (34) which changes periodically along the axis (2), and a minimum value of the angle (34) is between -20 degrees and -3 degrees and a maximum value of the angle (34) is between 3 degrees and 20 degrees.

## Revendications

1. Ciseau (1) comportant successivement sur un axe (2) dans une direction de percussion (7), une surface de percussion (4), une tige (8), un élément d'expansion (12) et une pointe (3), dans lequel l'élément d'expansion (12) contient plusieurs nervures (13, 45) s'étendant le long de l'axe (2) et agencées de manière répartie autour de l'axe (2),
**caractérisé en ce que** les nervures (13, 45) sont respectivement formées de manière ondulée avec une déviation tangentielle à l'axe (2).

2. Ciseau (1) selon la revendication 1, **caractérisé en ce qu'**une amplitude (42) de la déviation est plus petite qu'une largeur (26) de la nervure (13, 45).

3. Ciseau (1) selon l'une des revendications précédentes, **caractérisé en ce qu'**une amplitude (42) d'une déviation de portions de la nervure (13, 45) s'étendant dans une direction circonférentielle (18) est égale à une amplitude (42) de la déviation de portions de la nervure (13, 45) s'étendant à l'opposé de la direction circonférentielle (18).

4. Ciseau (1) selon l'une des revendications précédentes, **caractérisé en ce que** l'amplitude (42) de la déviation est comprise entre 5 degrés et 30 degrés.

5. Ciseau (1) selon l'une des revendications précédentes, **caractérisé en ce qu'**au moins une des nervures (13) est déviée parallèlement à elle-même dans une direction circonférentielle (18) autour de l'axe (2) par la déviation ondulée tangentielle.

6. Ciseau (1) selon la revendication 5, **caractérisé en ce qu'**une forme d'une section transversale per-pendiculaire à l'axe (2) varie de manière continue le long de l'axe (2).

7. Ciseau (1) selon l'une des revendications 1 à 4 précédentes, **caractérisé en ce qu'**au moins une des nervures (45) est pivotée dans une direction circonférentielle (18) autour de l'axe (2), par la déviation ondulée tangentielle.

8. Ciseau (1) selon la revendication 7, **caractérisé en ce qu'**une section transversale perpendiculaire à l'axe (2) tourne le long de l'axe (2) en conservant sa forme de manière alternée dans la direction circonférentielle (18) et à l'opposé de la direction circonférentielle (18).

9. Ciseau (1) selon l'une des revendications précédentes, **caractérisé en ce que** le ciseau (1) comporte au moins deux trains d'ondulation (22).

10. Ciseau (1) selon l'une des revendications précédentes, **caractérisé en ce que** la nervure (13, 45) est inclinée par rapport à l'axe (2) d'un angle (34) qui varie périodiquement le long de l'axe (2) et une plus petite valeur de l'angle (34) est comprise entre - 20 degrés et - 3 degrés et une plus grande valeur de l'angle (34) est comprise entre 3 degrés et 20 degrés.
